# EUROPÄISCHE PATENTSCHRIFT

(11) **EP 0 596 091 B1**
(45) Veröffentlichungstag und Bekanntmachung des Hinweises auf die Patenterteilung: **03.09.1997**
(21) Anmeldenummer: 93912724.7
(22) Anmeldetag: 19.05.1993
(51) Int. Cl.: D06F 39/14

(54) **WÄSCHEBEHANDLUNGSMASCHINE MIT EINER MITSCHWINGEND AM WASCHAGGREGAT GELAGERTEN TÜR**
TEXTILE WASHING MACHINE WITH A DOOR MOUNTED ON THE WASHING UNIT SO AS TO VIBRATE TOGETHER WITH SAID UNIT
LAVE-LINGE COMPORTANT UNE PORTE MONTEE SUR LE GROUPE DE LAVAGE ET COVIBRANT AVEC CELUI-CI

(30) Priorität: 20.05.1992 DE 4216580
(43) Veröffentlichungstag der Anmeldung: 11.05.1994
(73) Patentinhaber: Miele & Cie. GmbH & Co., D-33332 Gütersloh (DE)
(72) Erfinder: HAMBROCK, Jürgen, D-29664 Walsrode (DE)
(86) Internationale Anmeldenummer: EP9301248
(87) Internationale Veröffentlichungsnummer: WO9323601

(56) Entgegenhaltungen:
- EP-A- 0 293 984
- FR-A- 1 448 969
- FR-A- 1 456 916
- US-A- 4 433 452

## Beschreibung

Die Erfindung betrifft eine Wäschebehandlungsmaschine mit einer mitschwingend am Waschaggregat gelagerten Tür, wobei hinter dem Ausschnitt der feststehenden Gehäusevorderwand der Laugenbehälter mit seiner Tür etwas zurückliegend angeordnet ist und wobei der feststehende Vorderwandausschnitt das Abdeckblech des Laugenbehälter etwas übergreift und wobei die Tür mit einem Türgriff und Elementen einer Türverriegelung ausgebildet ist.

Es ist bekannt, die Türverriegelung und den Griff bei Waschmaschinen mit mitschwingend ausgebildeter Tür derart anzuordnen, daß das Abdeckblech für den Laugenbehälter wesentlich überragt wird. Die Bauteile sind gegenüber der mitschwingenden Vorderfront herausragend bzw. in den Ausschnittsbereich der feststehende Gehäusefront hineinragend angeordnet (siehe Waschschleuderautmalen Miele, Typen 5523 und 5533).

Beim Betrieb des Gerätes führt der mitschwingende Teil eine Relativbewegung zum feststehenden Gehäuseteil aus. Diese Bewegungen sind besonders extrem im Schleudern. Ein wesentlicher Nachteil liegt darin, daß zwischen feststehenden und bewegten Teilen Quetschgefahr für die Bedienperson besteht.
Sicherheitsvorschriften nach DIN legen Mindestabstände zwischen feststehenden und bewegten Teilen fest. Derartige Mindestabstände sind einzuhalten, da andernfalls keine Abnahme der Geräte nach den Prüfvorschriften erfolgt.

Der Erfindung liegt daher das Problem zugrunde, die Prüfvorschriften zu erfüllen, ohne durch eine geänderte Anordnung von Türgriff und Türverriegelung die Bedienerfreundlichkeit einzuschränken.

Dieses Problem wird bei dem erfindungsgemäßen Gegenstand durch die kennzeichnenden Merkmale des Anspruchs 1 gelöst. Vorteilhafte Ausgestaltungen und Weiterbildungen ergeben sich aus den nachfolgenden Ansprüchen.

Die mit der Erfindung erzielbaren Vorteile liegen insbesondere darin, daß alle mitschwingenden Teile in einer Ebene liegen und dadurch mögliche Quetschgefahrstellen zwischen feststehenden und bewegten Teilen vermieden werden.

Ein Ausführungsbeispiel der Erfindung ist in der Zeichnung dargestellt und wird im folgenden näher beschrieben.

Es zeigen:
- Figur 1: die Vorderansicht einer Wäschebehandlungsmaschine,
- Figur 2: den Türbereich im Schnitt.

In der Figur 1 ist eine Wäschebehandlungsmaschine in der Vorderansicht dargestellt. Mit 1 ist der festehende Gehäuseteil bezeichnet. Die Gehäuse-Vorderwand weist einen Ausschnitt auf (2), hinter dem der Laugenbehälter mit seinem Abdeckblech (3) und der Tür mitschwingend gelagert ist. Der feststehende Vorderwandausschnitt übergreift das Abdeckblech (3) des Laugenbehälters. Die Tür (4) wird über einen Griff (5) der Türverriegelung betätigt, die zur Tür (4) in zwei Stellungen (Offen- und Schließstellung) schwenkbar gelagert ist. Figur 2 zeigt den Bereich der Türverriegelung und des Griffs (5) an der Wäschebehandlungsmaschine im Schnitt. Der Laugenbehälter ist mit seinem Abdeckblech (3) hinter dem Ausschnitt (2) des feststehenden Teils (1) der Gehäusevorderwand angeordnet. Der Verschluß (6) der Türverriegelung ist hinter dem Abdeckblech (3) auf der Laugenbehälterkappe (7) montiert. Der Griff (5) ist in der Tür (4) versenkt angeordnet und trägt den Schließkloben (8) der Türverriegelung. Die Bauteile überragen die Ebene des Abdeckbleches (3) nur geringfügig oder gar nicht. So werden Quetschgefahrstellen zwischen feststehenden Gehäuseteilen (1) bzw. zwischen Ausschnittsrahmen (2) und mitschwingenden Teilen (z. B. Türgriff am Waschaggregat) vermieden. Eine Dichtung (9) im Ausschnittsrahmen verhindert außerdem ein Eingreifen in den Spalt zwischen Abdeckblech (3) und Ausschnittsrahmen (2).
Zu Beginn des Schließvorganges steht der Griff (5) bei geöffneter Tür (4) etwas schräg zur Tür (4) und wird über nicht dargestellte Totpunktfedern in der Offenstellung zwangspositioniert. Beim Schließvorgang wird die Tür (4) mit der Türdichtung gegen den Rand der Einfüllöffnung gedrückt. Ab einer bestimmten Kraft wird der Griff (5) bewegt und greift mit ihrer Anzugsnase hinter einen Ansatz am Stützhebel der Rastleiste des Verschlusses. Durch weiteres Drücken auf dem Griff (5) wird die Tür (4) bedingt durch den Eingriff von Anzugsnase am Griff (5) und Ansatz am Stützhebel infolge Hebelwirkung angezogen. Die tatsächliche Schließkraft wird dadurch ohne höheren Türanpreßdruck durch die Bedienperson erhöht. Ab einer bestimmten Stellung des Griffs (5) gehen die Totpunktfedern über die Totlage hinaus und unterstützen den Schließvorgang.
Ab einer bestimmten Stellung der Tür (4) kann der als Rasthaken ausgebildete Schließkloben (8), der sich über die Anlaufschräge der Rastleiste bewegt hat, hinter die Rastleiste springen und die Tür mechanisch verriegeln.
Der Verschluß weist einen Rastschieber auf, der den Rasthaken in der Verriegelungsstellung hält. In der Schließstellung ist der Griff (5) nun in der Ebene des Abdeckbleches (3) positioniert.

## Patentansprüche

1. Waschmaschine mit einer mitschwingend am Waschaggregat gelagerten Tür, wobei hinter dem Ausschnitt der feststehenden Gehäusevorderwand der Laugenbehälter mit seiner Tür etwas zurückliegend angeordnet ist und wobei der feststehende Vorderwandausschitt das Abdeckblech des Laugenbehälters etwas übergreift und wobei die Tür mit einem Griff und einer mit diesem Griff zusammenwirkenden Türverriegelung ausgebildet ist,
dadurch gekennzeichnet
daß die Türverriegelung und der Türgriff (5) annähernd flächenbündig mit der Ebene des Abdeckbleches (3) abschließt und somit die Frontfläche aller mitschwingenden Teile in axialer Richtung des Laugenbehälters nach vorne nur geringfügig oder garnicht überragen.

2. Wäschebehandlungsmaschine nach Anspruch 1,
dadurch gekennzeichnet,
daß der Verschluß (6) der Türverriegelung hinter dem Abdeckblech (3) angeordnet ist.

3. Wäschebehandlungsmaschine nach Anspruch 1,
dadurch gekennzeichnet,
daß der Griff zur Tür (4) in zwei Stellungen (Offen- und Schließstellung) schwenkbar gelagert ist.

4. Wäschebehandlungsmaschine nach Anspruch 3,
dadurch gekennzeichnet,
daß die Grifftaste (5) in ihrer Schließstellung annähernd flächenbündig mit dem mitschwingenden Abdeckblech (3) positioniert ist.

5. Wäschebehandlungsmaschine nach Anspruch 3,
dadurch gekennzeichnet,
daß die Grifftaste (5) in ihrer Offenstellung etwas schräg zur Tür (4) bzw. dem mitschwingenden Abdeckblech (3) positioniert ist.

## Claims

1. Washing machine, having a door which is mounted on the washing unit so as to vibrate jointly therewith, the washing liquor container being disposed behind the cutaway portion of the fixed front housing wall with its door lying somewhat to the rear thereof, and the cutaway portion of the fixed front wall overlapping the cover plate of the washing liquor container to some extent, and the door being provided with a handle and a door locking means, which co-operates with this handle, characterised in that the door locking means and the door handle (5) terminate approximately flush with the plane of the cover plate (3) and, in consequence, protrude forwardly only slightly, or not at all, beyond the front face of all of the jointly vibrating parts when viewed with respect to the axial direction of the washing liquor container.

2. Washing machine according to claim 1, characterised in that the closure (6) of the door locking means is disposed behind the cover plate (3).

3. Washing machine according to claim 1, characterised in that the handle is pivotably mounted relative to the door (4) in two positions (open and closed positions).

4. Washing machine according to claim 3, characterised in that, in its closed position, the push-button handle (5) is positioned approximately flush with the jointly vibrating cover plate (3).

5. Washing machine according to claim 3, characterised in that, in its open position, the push-button handle (5) is positioned somewhat inclinedly relative to the door (4), or respectively the jointly vibrating cover plate (3).

## Revendications

1. Lave-linge comprenant une porte qui est montée sur le groupe de lavage en vibrant avec celui-ci, cependant que la cuve à lessive est disposée par sa porte légèrement en retrait derrière la découpure de la paroi avant fixe de la carrosserie, que la découpure de la paroi avant fixe couvre un peu la tôle de recouvrement de la cuve à lessive, et que la porte comprend une poignée et un verrouillage de la porte qui coopère avec cette poignée, caractérisé par le fait que le verrouillage de la porte et la poignée (5) de la porte se terminent approximativement dans l'alignement du plan de la tôle de recouvrement (3), et que la surface frontale de toutes les parties accouplées en vibration ne fait ainsi que faiblement saillie - ou pas du tout - vers l'avant dans la direction axiale de la cuve à lessive.

2. Machine de traitement du linge selon la revendication 1, caractérisée par le fait que la fermeture (6) du verrouillage de la porte est disposée derrière la tôle de recouvrement (3).

3. Machine de traitement du linge selon la revendication 1, caractérisée par le fait que la poignée est montée en pouvant pivoter par rapport à la porte (4) en prenant deux positions (positions d'ouverture et de fermeture).

4. Machine de traitement du linge selon la revendication 3, caractérisée par le fait que la poignée (5) est positionnée dans sa position de fermeture en étant approximativement alignée sur la tôle de recouvrement (3) qui est accouplée en vibration.

5. Machine de traitement du linge selon la revendication 3, caractérisée par le fait que la poignée (5) est positionnée dans sa position d'ouverture en étant à peu près oblique par rapport à la porte (4) ou, respectivement, à la tôle de recouvrement (3) qui est accouplée en vibration.
